# FASCICULE DE BREVET EUROPEEN

(11) **EP 3 568 037 B1**
(45) Date de publication et mention de la délivrance du brevet: **04.11.2020**
(21) Numéro de dépôt: 18701523.5
(22) Date de dépôt: 12.01.2018
(51) Int. Cl.: A45C 7/00, A45C 5/14

(54) **BAGAGE PLIANT**
FALTTEIL EINES GEPÄCKSTÜCKS
FOLDING PIECE OF LUGGAGE

(30) Priorité: 16.01.2017 FR 1750314
(43) Date de publication de la demande: 20.11.2019
(73) Titulaire: Zemiro, Patrick, 75007 Paris (FR)
(72) Inventeur: Zemiro, Patrick, 75007 Paris (FR)
(74) Mandataire: Loyer & Abello
(86) Numéro de dépôt international: PCT/FR2018/050081
(87) Numéro de publication internationale: WO 2018/130794

(56) Documents cités:
- WO-A1-2014/127497
- GB-A- 520 283
- GB-A- 727 879
- GB-A- 1 500 083
- US-A- 2 710 084
- US-A- 5 086 888
- US-A1- 2005 157 960
- US-A1- 2009 057 307

## Description

### Domaine technique

L'invention se rapporte au domaine des bagages et, plus particulièrement à un bagage pliant.

### Arrière-plan technologique

Les bagages visent à permettre le transport d'objets divers et variés. Ainsi, des valises permettent par exemple de transporter des vêtements ou autres objets pouvant servir lors d'un déplacement.

Le document WO 2014/127497 A1 divulgue un bagage pliant comportant un premier et un deuxième panneaux rigides parallèles l'un à l'autre, un troisième et un quatrième panneaux rigides articulés chacun sur l'un des premier ou deuxième panneaux, et un cinquième et un sixième panneau qui relient chacun le premier et le deuxième panneaux.

Il est avantageux de maximiser le volume d'objets pouvant être transportés par un bagage unique. Lorsqu'ils sont inutilisés, les bagages doivent être entreposés afin de servir à des voyages futurs. Aussi, les bagages sont inutilement encombrants lorsqu'ils sont vides.

Il est par conséquent avantageux de réduire l'encombrement des bagages lorsqu'ils sont vides. Pour ce faire, il est connu des bagages souples qui permettent de réduire très sensiblement leur encombrement lorsqu'ils sont vides. Toutefois, en contrepartie, ils sont généralement vulnérables aux dégradations et ne protègent pas bien leur contenu contre les chocs ou les vols.

### Résumé

Une idée à la base de l'invention est de proposer un bagage qui soit, d'une part, peu encombrant lorsqu'il est inutilisé, et d'autre part, suffisamment rigide lorsqu'il est utilisé pour protéger efficacement son contenu.

L'invention est définie par les revendications en annexe.

Pour ce faire, l'invention fournit un bagage pliant comportant :
- un premier et un deuxième panneaux, rigides, qui sont parallèles l'un à l'autre;
- un troisième et un quatrième panneaux, rigides, qui sont chacun montés articulés sur l'un des premier et deuxième panneaux entre une position déployée dans laquelle ledit troisième ou quatrième panneau s'étend entre lesdits premier et deuxième panneaux, perpendiculairement auxdits premier et deuxième panneaux, et une position escamotée dans laquelle ledit troisième ou quatrième panneau s'étend parallèlement auxdits premier et deuxième panneaux ; les troisième et quatrième panneaux définissant avec le premier et le deuxième panneaux un cadre rigide lorsque les troisième et quatrième panneaux sont dans leur position déployée ;
- un cinquième et un sixième panneaux qui relient chacun le premier et le deuxième panneaux et qui définissent avec le premier, le deuxième, le troisième et le quatrième panneaux, lorsque lesdits troisième et le quatrième panneaux sont dans leur position déployée, un espace interne de rangement de forme parallélépipédique; le cinquième et le sixième panneaux étant déformables selon une direction x perpendiculaire auxdits premier et deuxième panneaux entre une position dépliée et une position pliée de telle sorte que, lorsque les troisième et quatrième panneaux sont dans leur position escamotée, le premier et le deuxième panneaux soient aptes à se déplacer l'un par rapport à l'autre selon la direction x entre une position écartée d'utilisation dans laquelle le cinquième et le sixième panneaux sont dans leur position dépliée, et une position rapprochée de rangement dans laquelle le cinquième et le sixième panneaux sont dans leur position pliée.

Ainsi, grâce à un tel agencement, les premier, deuxième, troisième et quatrième panneaux forment un cadre rigide conférant au bagage dans sa configuration dépliée d'utilisation, une rigidité lui permettant de protéger efficacement son contenu. En outre, l'encombrement du bagage est très faible lorsque les premier et deuxième panneaux sont dans leur position rapprochée de rangement.

Selon d'autres modes de réalisation avantageux, un tel bagage pliant peut présenter une ou plusieurs des caractéristiques suivantes.

Selon un mode de réalisation, le cinquième panneau est réalisé dans un matériau souple et comporte :
- un encadrement définissant une ouverture permettant d'accéder à l'espace interne de rangement ;
- un volet mobile qui est solidarisé à l'encadrement et qui est apte à obturer l'ouverture de l'encadrement dans une position de fermeture ; et
- un premier dispositif de fixation configuré pour maintenir le volet mobile fixé à l'encadrement dans sa position de fermeture.

Selon un mode de réalisation, le cinquième panneau est réalisé en tissu.

Selon un mode de réalisation, le volet mobile est apte à être positionné dans une position de serrage dans laquelle ledit volet mobile est enroulé autour des premier et deuxième panneaux lorsque lesdits premier et deuxième panneaux sont dans leur position rapprochée de manière à les maintenir dans ladite position rapprochée, le bagage pliant comportant un deuxième dispositif de fixation configuré pour maintenir le volet mobile dans sa position de serrage. Ceci permet d'assurer de manière simple un verrouillage du bagage pliant dans sa configuration pliée de rangement.

Selon un mode de réalisation, le volet mobile présente une forme rectangulaire et présente un bord qui est solidaire de l'encadrement et trois autres bords qui sont aptes à être fixés à l'encadrement dans la position de fermeture du volet mobile par le premier dispositif de fixation.

Selon un mode de réalisation, le bord du volet mobile qui est solidaire de l'encadrement est parallèle à l'un des premier et deuxième panneaux.

Selon un mode de réalisation, le premier dispositif de fixation comporte une fermeture à glissière apte à solidariser le volet mobile à l'encadrement. Selon un autre mode de réalisation, le premier dispositif de fixation comporte une ou plusieurs surfaces autoaggripantes qui sont fixées à l'encadrement et sont chacune aptes à coopérer avec une surface autoaggripante complémentaire fixée au volet mobile.

Selon un mode de réalisation, le troisième et le quatrième panneaux sont respectivement montés articulés sur l'un et l'autre des premier et deuxième panneaux. Ainsi, les contraintes dimensionnelles sont réduites.

Selon un mode de réalisation, le bagage pliant comporte un jeu d'éléments en tissu qui sont fixés entre les premiers et deuxièmes panneaux et recouvrent le sixième panneau ainsi que les troisième et quatrième panneaux lorsqu'il sont dans leur position déployée, le jeu d'élément en tissu étant en outre fixé au cinquième panneau et définissant avec ledit cinquième panneau une enveloppe souple permettant de conserver l'espace interne de rangement clos lorsque lesdits troisième et quatrième panneaux sont dans leur position escamotée.

Selon un mode de réalisation, le sixième panneau est réalisé dans un matériau rigide et comporte une portion centrale et deux portions latérales qui sont disposées de part et d'autre de la portion centrale selon la direction x, chacune desdites portions latérales étant, d'une part, montée articulée sur l'un des premiers et deuxième panneaux autour d'un axe géométrique perpendiculaire à la direction x et, d'autre part, mobile en rotation par rapport à la portion centrale autour d'un axe géométrique perpendiculaire à la direction x.

Selon un mode de réalisation, le bagage pliant comporte en outre un dispositif de préhension qui est fixé sur la portion centrale du sixième panneau.

Selon un mode de réalisation, le dispositif de préhension comporte un fourreau qui est fixé à la portion centrale du sixième panneau, un manche télescopique qui est logé dans ledit fourreau et une poignée qui est fixée à une extrémité dudit manche télescopique.

Selon un mode de réalisation, chacune desdites portions latérales est montée articulée sur l'un des premiers et deuxième panneaux au moyen d'une ou de plusieurs charnières.

Selon un mode de réalisation, chacune des portions latérales est reliée à la portion centrale par une ligne de pliure assurant un degré de liberté en rotation desdites portions latérales par rapport à la portion centrale.

Selon un mode de réalisation, le bagage pliant comprend, pour chacun des troisièmes et quatrième panneaux, un dispositif de verrouillage agencé pour assurer dans un état actif le maintien dudit troisième ou quatrième panneau dans sa position déployée.

Selon un mode de réalisation, chaque dispositif de verrouillage comporte une poignée de butée qui est montée pivotante sur l'un des premier et deuxième panneaux entre une position active dans laquelle ladite poignée de butée plaque une extrémité distale de l'un des troisième et quatrième panneaux contre un rebord de l'un des premier et deuxième panneaux de sorte à empêcher le mouvement dudit troisième ou quatrième panneau de sa direction déployée vers sa position escamotée et une position inactive dans laquelle ladite poignée de butée autorise le mouvement dudit troisième ou quatrième panneau entre sa position escamotée et sa position déployée.

Selon un mode de réalisation, chaque poignée de butée est, dans sa position active, en contact contre un taquet ménagé à l'extrémité distale dudit troisième ou quatrième panneau, ladite poignée de butée et ledit taquet étant agencés pour exercer un couple résistant de frottement s'opposant au déplacement de la poignée de butée de sa position active vers sa position inactive.

Selon un mode de réalisation, un élément en mousse est interposé entre chacun des troisième et quatrième panneaux et le rebord respectif lorsque lesdits des troisième et quatrième panneaux sont dans leur position déployée.

Selon un mode de réalisation, le bagage pliant comporte au moins deux mécanismes à roulette qui sont respectivement fixés à l'un et à l'autre des premier et deuxième panneaux, de part et d'autre du troisième panneau.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- **La** **figure 1** représente une vue en perspective d'un bagage pliant selon l'invention dans une configuration dépliée d'utilisation.
- **La** **figure 2** représente une vue en perspective du bagage pliant de la figure 1 dans une configuration pliée de rangement.
- **La** **figure 3** représente une vue en perspective éclatée du bagage pliant de la figure 1.
- **La** **figure 4** représente une vue en perspective d'un détail d'un dispositif de verrouillage apte à, dans un état actif, assurer le maintien du bagage pliant de la figure 1 dans une configuration dépliée d'utilisation.
- **La** **figure 5** représente une vue en perspective écorchée du détail de la figure 4 lorsque le bagage pliant est dans sa configuration dépliée d'utilisation.
- **La** **figure** 6 représente une vue en perspective du détail de la figure 4 lorsque le bagage pliant est dans sa configuration dépliée d'utilisation.
- **La** **figure 7** représente une vue en perspective d'un bagage pliant dans laquelle le bagage pliant est verrouillée dans sa configuration pliée de rangement par un volet mobile.

### Description détaillée de modes de réalisation

Dans la description, un repère orthonormé tridimensionnel défini par trois axes x, y, z et représenté sur les figures 1 et 3 est utilisé pour décrire les éléments du bagage pliant.

En référence aux figures annexées, on décrit ci-après un bagage pliant selon un mode de réalisation. Dans ce mode de réalisation, le bagage pliant est une valise.

La valise 1 est représentée dans une configuration dépliée d'utilisation sur la figure 1 et dans une configuration pliée de rangement sur la figure 2. La valise 1 comporte six panneaux 2, 3, 4, 5, 6, 7 qui présentent chacun une forme générale rectangulaire et qui sont disposés perpendiculairement les uns par rapport aux autres de manière à définir un parallélépipède rectangle. Ainsi, les six panneaux 2, 3, 4, 5, 6, 7 définissent ensemble, lorsque la valise 1 est dans sa configuration dépliée d'utilisation, un espace interne de rangement qui présente une forme parallélépipédique rectangle et qui est apte à recevoir des objets.

Plus particulièrement, la valise 1 comporte :
- deux panneaux latéraux 2, 3 rigides qui sont parallèles l'un à l'autre ;
- un panneau avant 5 et un panneau arrière 4, qui sont parallèles l'un à l'autre, relient les deux panneaux latéraux 2, 3 et forment les deux plus grandes faces du parallélépipède rectangle, lorsque la valise 1 est dans sa configuration dépliée d'utilisation ; et
- un panneau inférieur 6 et un panneau supérieur 7, rigides, qui sont parallèles l'un à l'autre et forment les deux plus petites faces du parallélépipède rectangle, lorsque la valise 1 est dans sa configuration dépliée d'utilisation.

Lorsque la valise 1 est dans sa position dépliée d'utilisation représentée sur la figure 1, les panneaux latéraux 2, 3 s'étendent chacun dans un plan parallèle aux axes z et y, les panneaux avant et arrière 5, 4 s'étendent chacun dans un plan parallèle aux axes x et z et les panneaux inférieur 6 et supérieur 7 s'étendent chacun dans un plan parallèle aux axes x et y.

Le panneau inférieur 6 et le panneau supérieur 7 sont respectivement montés articulés sur l'un et l'autre des deux panneaux latéraux 2, 3. Plus particulièrement, comme représenté sur la figure 3, le panneau inférieur 6 est monté pivotant via un axe 26 sur le panneau latéral 3, au niveau de l'extrémité inférieure de la surface interne dudit panneau latéral 3. De même, le panneau supérieur 7 est monté pivotant, via un axe 26, sur le panneau latéral 2, au niveau de l'extrémité supérieure de la surface interne dudit panneau latéral 2. Les axes 26 de pivotement des panneaux inférieur 6 et supérieur 7 sont parallèles l'un à l'autre et orientés parallèlement à l'axe y. Ainsi, chacun des panneaux inférieur 6 et supérieur 7 est monté mobile sur l'un des panneaux latéraux 2, 3 entre une position déployée dans laquelle ledit panneau inférieur 6 ou supérieur 7 s'étend entre les deux panneaux latéraux 2, 3, perpendiculairement à ceux-ci, c'est-à-dire dans un plan parallèle aux axes x et y, et une position escamotée dans laquelle ledit panneau inférieur 6 ou supérieur 7 est rabattu contre le panneau latéral 2, 3 sur lequel il est articulé et s'étend ainsi sensiblement parallèlement aux panneaux latéraux 2, 3, c'est-à-dire dans un plan parallèle aux axes y et z.

Lorsqu'ils sont dans leur position déployée, les panneaux inférieur 6 et supérieur 7 définissent avec les panneaux latéraux 2, 3 un cadre rigide apte à assurer la rigidité de la valise 1. Lorsqu'ils sont dans leur position escamotée, les panneaux inférieur 6 et 7 autorisent un déplacement relatif des panneaux latéraux 2, 3 l'un par rapport à l'autre, selon la direction x, entre une position écartée d'utilisation, représentée sur la figure 1, et une position rapprochée de rangement, illustrée sur la figure 2.

Par ailleurs, les panneaux avant 5 et arrière 4 sont déformables selon la direction x entre une position dépliée, illustrée sur la figure 1 et une position pliée, illustrée sur la figure 2.

Ainsi, pour passer de la configuration dépliée d'utilisation, illustrée sur la figure 1, à la configuration pliée de rangement, illustrée sur la figure 2, l'utilisateur déplace préalablement les panneaux inférieur 6 et supérieur 7 de leur position déployée vers leur position escamotée, dans laquelle ils sont rabattus contre les panneaux latéraux 2, 3. Dans un second temps, les panneaux latéraux 2, 3 sont rapprochés l'un de l'autre selon la direction x de leur position écartée vers leur position rapprochée. Les panneaux avant 5 et arrière 4 se déforment simultanément vers leur position pliée lors du rapprochement des panneaux latéraux 2, 3.

A l'inverse, pour passer de la configuration pliée de rangement à la configuration dépliée d'utilisation, l'utilisateur écarte les panneaux latéraux 2, 3 l'un de l'autre vers leur position écartée. Les panneaux avant 5 et arrière 4 se déforment simultanément vers leur position dépliée lors de l'écartement des panneaux latéraux 2, 3. Puis, lorsque les panneaux latéraux 2, 3 sont dans leur position écartée, les panneaux inférieur 6 et supérieur 7 sont déplacés de leur position escamotée vers leur position déployée dans laquelle ils forment un cadre rigide avec les panneaux latéraux 2, 3.

En relation avec la figure 3, on décrit ci-dessous la structure particulière des différents composants de la valise 1.

Le panneau avant 5 est fixé au niveau de ses deux bords latéraux à l'un et à l'autre des deux panneaux latéraux 2, 3. Le panneau avant 5 est par exemple réalisé en tissu. Il est ainsi apte à se déformer pour autoriser le mouvement des panneaux latéraux 2, 3 entre leur position écartée et leur position rapprochée. Le panneau avant 5 présente une fente 39 en forme de U de manière à ménager un encadrement 40 définissant une ouverture rectangulaire permettant d'accéder à l'espace interne de rangement et un volet mobile 29, de forme rectangulaire, qui est apte à obturer l'ouverture dans une position de fermeture ou à laisser ladite ouverture accessible dans une position ouverte. Le panneau avant 5 présente également un dispositif de fixation qui est configuré pour maintenir le volet mobile 29 dans sa position de fermeture. Dans le mode de réalisation représenté, le dispositif de fixation comporte une fermeture à glissière 10 s'étendant le long de la fente 39 en forme de U et permettant de raccorder les trois bords libres du volet mobile 29 aux trois bords en regard de l'encadrement 40. La fermeture à glissière 10 est équipée d'une ou de plusieurs tirettes 11 permettant à l'utilisateur d'ouvrir le volet mobile 29 en vue d'accéder à l'espace interne de rangement ou de fermer le volet mobile 29. Dans un autre mode de réalisation non représenté, le dispositif de fixation comporte des surfaces autoaggripantes du type velours crochets. Ainsi, l'encadrement 40 est équipé d'une ou plusieurs surfaces autoaggripantes qui sont chacune aptes à coopérer avec une surface autoaggripante complémentaire portée par le volet mobile 29.

De manière avantageuse, le volet mobile 29 est apte à être positionné dans une position de serrage dans laquelle il est enroulé autour des panneaux latéraux 2, 3 de manière à les maintenir dans leur position rapprochée, tel que représenté sur la figure 7. Sur la figure 7, le volet mobile 29 est représenté de manière schématique à l'aide de traits pointillés et de hachures. Comme représenté par exemple sur la figure 1, la fente 39 en forme de U ménageant le volet mobile 29 est orientée de telle sorte que le bord du volet mobile 29 qui assure la liaison du volet mobile 29 à l'encadrement 40 s'étende le long de l'un des panneaux latéraux 2, 3 ; ce qui facilite l'enroulement dudit volet mobile 29 autour des panneaux latéraux 2, 3. En outre, la valise 1 est équipée d'un deuxième dispositif de fixation, non représenté, permettant de maintenir le volet mobile 29 dans sa position de serrage. Selon un mode de réalisation, le deuxième dispositif de fixation comporte des surfaces auto-aggripantes du type velours crochets. Ainsi, à titre d'exemple, le deuxième dispositif de fixation comporte une première surface auto-aggripante qui est arrangée sur la surface externe du volet mobile 29 et qui est apte à coopérer avec une deuxième surface auto-aggripante complémentaire qui est, par exemple, fixée sur le panneau latéral 2 ou sur le panneau avant 5. De manière alternative, selon les dimensions de la valise 1, la deuxième surface auto-aggripante peut également être fixée sur le volet mobile 29 lui-même de telle sorte que le volet mobile 29 est fixé sur lui-même en faisant un tour complet autour de la valise 1 dans sa configuration pliée de rangement. Selon d'autre mode de réalisation, le deuxième dispositif de fixation peut également être réalisé au moyen d'un ou de plusieurs boutons-pression.

Le panneau arrière 4 est réalisé dans un matériau plastique rigide, tel que du polyéthylène ou du polyvinyle. Afin de permettre sa déformation selon l'axe x lorsque les panneaux latéraux 2, 3 sont déplacés l'un vers l'autre en direction de leur position rapprochée, le panneau arrière 4 comporte une portion centrale 17a et deux portions latérales 17b, 17c qui sont disposées de part et d'autre de la portion centrale 17a selon la direction x, comme représenté sur la figure 3. Les portions latérales 17b, 17c sont chacune, d'une part, mobiles en rotation autour d'un axe géométrique parallèle à l'axe z par rapport au panneau latéral 2, 3 auquel ladite portion latérale 17b, 17c est liée et, d'autre part, mobiles en rotation autour d'un axe géométrique parallèle à l'axe z par rapport à ladite portion centrale 17a. Sur la figure 3, les portions latérales 17b, 17c sont chacune reliées à l'un des panneaux latéraux 2, 3 par une ou plusieurs charnières 20 de manière à assurer la rotation desdites portions latérales 17b, 17c par rapport aux panneaux latéraux 2, 3. En outre, chacune des portions latérales 17b, 17c est reliée à la portion centrale 17a par une ligne de pliure 18, 19 assurant un degré de liberté en rotation desdites portions latérales 17b, 17c par rapport à la portion centrale 17a. A titre d'exemple, les lignes de pliures 18, 19 sont formées par un amincissement de matière le long d'une ligne parallèle à l'axe Z et sont réalisées lors du moulage du panneau arrière 4.

Dans d'autres modes de réalisation, les articulations entre les panneaux latéraux 2, 3 et les portions latérales 17b, 17c du panneau arrière 4 sont réalisées au moyen de lignes de pliure. De même, dans d'autres modes de réalisation, chaque articulation entre l'une des portions latérales 17b, 17c et la portion centrale 17a est susceptible d'être réalisée au moyens d'une ou de plusieurs charnières.

La valise 1 comporte en outre un dispositif de préhension 21 qui est fixé sur la portion centrale 17a du panneau arrière 4. Le dispositif de préhension 21 comporte une poignée 12 qui est fixée à l'extrémité d'un manche télescopique. Le manche télescopique est quant à lui logé dans un fourreau 23 qui est fixé sur la portion centrale 17a du panneau arrière 4. Lorsque le manche télescopique est dans un état rétracté, la poignée 12 s'étend légèrement au-dessus du bord supérieur des panneaux latéraux 2, 3 de manière à ce que ladite poignée 12 n'interfère pas avec les panneaux latéraux 2, 3 lors de leur mouvement en direction de leur position rapprochée.

Dans le mode de réalisation représenté, les panneaux supérieur 7 et inférieur 8 sont ajourés de manière à limiter le poids de la valise 1. Dans ce cas, lesdits panneaux supérieur 7 et inférieur 8 sont recouverts d'un revêtement en tissu de manière à garantir que l'espace interne de rangement soit clos.

La valise 1 comporte en outre un élément arrière en tissu 24 qui présente une portion rectangulaire qui recouvre le panneau arrière 4 et le fourreau 23 du dispositif de préhension 21 et permet ainsi de dissimuler ledit fourreau 23. L'élément arrière en tissu 24 est fixé au niveau de ses deux bords latéraux aux panneaux latéraux 2, 3. L'élément arrière en tissu 24 comporte également deux portions triangulaires qui recouvrent respectivement le panneau supérieur 7 et le panneau inférieur 6 lorsque la valise 1 est dans sa configuration dépliée d'utilisation. La valise 1 comporte également deux éléments supérieur et inférieur en tissu 25 présentant une échancrure correspondant aux portions triangulaires de l'élément arrière en tissu 24 et qui sont chacun fixés, par exemple par couture, à la portion triangulaire adjacente de l'élément arrière en tissu 24. Les deux éléments supérieur et inférieur de tissu 25 sont également fixés aux panneaux latéraux 2, 3 et au panneau avant 5. Par conséquent, l'élément arrière en tissu 24 ainsi que les éléments supérieur et inférieur en tissu 25 forment avec le panneau avant 5 une enveloppe souple permettant de conserver l'espace interne de rangement clos lorsque les panneaux inférieur 6 et supérieur 7 sont dans leur position escamotée et, permettant, par conséquent de dissimuler notamment les panneaux inférieur 6 et supérieure 7, leur articulation et les dispositifs de verrouillage desdits panneaux inférieur 6 et supérieur 7.

La valise 1 comporte en outre une poignée 16 qui est fixée sur le morceau de tissu 25 recouvrant le panneau supérieur 7.

Les panneaux latéraux 2, 3 sont réalisés dans un matériau plastique rigide, tel que du polyéthylène ou du polyvinyle. Le panneau latéral 3 comportent une coque 22 en plastique rigide qui est légèrement bombée vers l'extérieur de la valise 1. En outre, le panneau latéral 2 comporte deux coques 13, 22 rigides, à savoir une coque externe 13 et une coque interne 22 qui sont légèrement bombées vers l'extérieur et sont fixées l'une à l'autre. La coque externe 13 est pourvue d'une fente 15 à l'intérieur de laquelle est logée une poignée 9 qui est fixée à chacune de ses extrémités sur la coque interne 22. De manière alternative, l'autre panneau latéral 3 peut également comporter une coque rigide externe et une coque rigide interne, fixées l'une dans l'autre.

Selon un mode de réalisation, la liaison entre les panneaux latéraux 2, 3 et, les éléments souples, tel que le panneau avant 5, l'élément arrière en tissu 24 et les éléments inférieur et supérieur en tissu 25 est assurée en pinçant les bords desdits éléments souples entre les deux coques externe et interne de chacun des panneaux latéraux 2, 3. De manière alternative, cette liaison peut être assurée par thermocollage et/ou ou par couture.

La valise 1 est également équipée d'un jeu de quatre mécanismes à roulette 8 permettant de déplacer la valise 1. Deux des mécanismes à roulette 8 sont fixés sur l'extrémité inférieure du panneau latéral 2 tandis que les deux autres sont fixés sur l'extrémité inférieure de l'autre panneau latéral 3. La fixation des mécanismes à roulette 8 sur les panneaux latéraux 2, 3 rigides permet d'assurer une fixation des roulettes dans un même plan, sur des zones rigides, quelle que soit la configuration de la valise 1. Chacun de mécanisme à roulette 8 comporte un axe assurant la rotation de sa roulette selon un axe parallèle à l'axe x et, de préférence assure également une rotation de l'axe de rotation des roulettes autour d'un axe parallèle à l'axe z.

De manière avantageuse, la valise 1 comporte en outre un dispositif de verrouillage, illustré sur les figures 4 à 6, agencé pour assurer, dans un état actif, le maintien des panneaux supérieur 7 et inférieur 6 dans leur position déployée. La description ci-dessous est faîte en relation avec le dispositif de verrouillage du panneau inférieur 6. Toutefois, le dispositif de verrouillage du panneau supérieur 7 présente une structure identique.

Les panneaux latéraux 2 et 3 comportent chacun un rebord 30 faisant saillie selon l'axe X, en direction de l'autre panneau latéral 2, 3. Ce rebord 30 forme une surface d'appui contre laquelle vient reposer l'extrémité distale 38 du panneau inférieur 6 lorsqu'il est dans sa position déployée. Comme représenté sur la figure 4, ce rebord 30 est susceptible d'être recouvert d'un élément en mousse 31 dans la portion destinée à recevoir l'extrémité distale 38 dudit panneau inférieur 6. Cette mousse 31 permet notamment d'amortir les bruits et de limiter les jeux entre le panneau inférieur 6 et son dispositif de verrouillage.

Le dispositif de verrouillage comporte une poignée de butée 32 montée pivotante selon un axe parallèle à l'axe y entre une position inactive, représentée sur la figure 4, dans laquelle elle autorise le pivotement dudit panneau inférieur 6 entre sa position escamotée et sa position déployée et une position active dans laquelle elle plaque l'extrémité distale 38 du panneau inférieur 6 contre le rebord 30 du panneau latéral 2 et empêche ainsi le mouvement dudit panneau inférieur 6 en direction de sa position escamotée.

Dans le mode de réalisation représenté, le panneau inférieur 6 est équipé d'un taquet 35, notamment représenté sur les figures 5 et 6 faisant saillie vers l'espace interne de rangement et contre laquelle la poignée de butée 32 vient en butée lorsqu'elle est dans sa position active. Le taquet 35 et la poignée de butée 32 sont dimensionnées de telle sorte qu'ils frottent l'un contre l'autre lorsque la poignée de butée 32 est dans sa position active, ce qui assure un verrouillage du dispositif. En effet, l'utilisateur doit exercer un effort suffisant pour vaincre les efforts de frottement en vue de déplacer la poignée de butée 32 de sa position active vers sa position non active.

De manière avantageuse, comme représenté sur la figure 4, chaque panneau inférieur 6 et supérieur 7 est équipé d'une poignée 34 permettant à l'utilisateur de manœuvrer le panneau inférieur 6 ou supérieur 7 afin de les faire pivoter entre leurs positions déployée et escamotée.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Bagage pliant (1) comportant :
- un premier et un deuxième panneaux (2, 3) rigides, qui sont parallèles l'un à l'autre;
- un troisième et un quatrième panneaux (6, 7) rigides, qui sont chacun montés articulés sur l'un des premier et deuxième panneaux (2, 3) entre une position déployée dans laquelle ledit troisième ou quatrième panneau (6, 7) s'étend entre lesdits premier et deuxième panneaux (2, 3), perpendiculairement auxdits premier et deuxième panneaux (2, 3), et une position escamotée dans laquelle ledit troisième ou quatrième panneau (6, 7) s'étend parallèlement auxdits premier et deuxième panneaux (2, 3) ; les troisième et quatrième panneaux (6, 7) définissant avec le premier et le deuxième panneaux (2, 3), un cadre rigide lorsque les troisième et quatrième panneaux (6, 7) sont dans leur position déployée ;
- un cinquième et un sixième panneaux (4, 5) qui relient chacun le premier et le deuxième panneaux (2, 3) et qui définissent avec le premier, le deuxième, le troisième et le quatrième panneaux (2, 3, 6, 7), lorsque les troisième et quatrième panneaux (6, 7) sont dans leur position déployée, un espace interne de rangement de forme parallélépipédique; le cinquième et le sixième panneaux (4, 5) étant déformables selon une direction x perpendiculaire auxdits premier et deuxième panneaux (2, 3), entre une position dépliée et une position pliée de telle sorte que, lorsque les troisième et quatrième panneaux (6, 7) sont dans leur position escamotée, le premier et le deuxième panneaux (2, 3) soient aptes à se déplacer l'un par rapport à l'autre selon la direction x entre une position écartée d'utilisation dans laquelle le cinquième et le sixième panneaux (4, 5) sont dans leur position dépliée, et une position rapprochée de rangement dans laquelle le cinquième et le sixième panneaux (4, 5) sont dans leur position pliée,
dans lequel le sixième panneau (4) est réalisé dans un matériau rigide et comporte une portion centrale (17a) et deux portions latérales (17b, 17c) qui sont disposées de part et d'autre de la portion centrale (17a) selon la direction x, l'une des portions latérales (17b, 17c) étant montée articulée sur le premier panneau (2) autour d'un axe géométrique perpendiculaire à la direction x et l'autre des portions latérales étant montée articulée sur le deuxième panneau (3) autour d'un axe géométrique perpendiculaire à la direction x, chacune desdites portions latérales (17b, 17c) étant mobile en rotation par rapport à la portion centrale (17a) autour d'un axe géométrique perpendiculaire à la direction x, le bagage pliant (1) comportant en outre un dispositif de préhension (21) qui est fixé sur la portion centrale (17a) du sixième panneau (4), le bagage pliant comportant au moins deux mécanismes à roulette qui sont respectivement fixés à l'un et à l'autre des premier et deuxième panneaux (2, 3), de part et d'autre du troisième panneau (6).

2. Bagage pliant (1) selon la revendication 1, dans lequel le cinquième panneau (5) est réalisé dans un matériau souple et comporte :
- un encadrement (40) définissant une ouverture permettant d'accéder à l'espace interne de rangement ;
- un volet mobile (29) qui est solidarisé à l'encadrement et qui est apte à obturer l'ouverture de l'encadrement dans une position de fermeture ; et
- un premier dispositif de fixation (10) configuré pour maintenir le volet mobile (29) fixé à l'encadrement (40) dans sa position de fermeture.

3. Bagage pliant (1) selon la revendication 2, dans lequel le volet mobile (29) est apte à être positionné dans une position de serrage dans laquelle ledit volet mobile (29) est enroulé autour des premier et deuxième panneaux (2, 3) lorsque lesdits premier et deuxième panneaux (2, 3) sont dans leur position rapprochée de manière à les maintenir dans ladite position rapprochée, le bagage pliant (1) comportant un deuxième dispositif de fixation configuré pour maintenir le volet mobile (29) dans sa position de serrage.

4. Bagage pliant (1) selon l'une quelconque des revendications 1 à 3, dans lequel le dispositif de préhension comporte un fourreau qui est fixé à la portion centrale du sixième panneau, un manche télescopique qui est logé dans ledit fourreau et une poignée qui est fixée à une extrémité dudit manche télescopique.

5. Bagage pliant (1) selon la revendication 1, dans lequel chacune desdites portions latérales (17a, 17b) est montée articulée sur l'un des premiers et deuxième panneaux (2, 3) au moyen d'une ou de plusieurs charnières (20).

6. Bagage pliant (1) selon l'une quelconque des revendications 1 à 5, dans lequel chacune des portions latérales (17b, 17c) est reliée à la portion centrale (17a) par une ligne de pliure (18, 19) assurant un degré de liberté en rotation desdites portions latérales (17b, 17c) par rapport à la portion centrale (17a).

7. Bagage pliant (1) selon l'une quelconque des revendications 1 à 6, comprenant, pour chacun des troisièmes et quatrième panneaux (6, 7), un dispositif de verrouillage agencé pour assurer dans un état actif le maintien dudit troisième ou quatrième panneau dans sa position déployée (6, 7).

8. Bagage pliant (1) selon l'une quelconque des revendications 1 à 7, dans lequel chaque dispositif de verrouillage comporte une poignée de butée (32) qui est montée pivotante sur l'un des premier et deuxième panneaux (2, 3) entre une position active dans laquelle ladite poignée de butée (32) plaque une extrémité distale de l'un des troisième et quatrième panneaux (6, 7) contre un rebord (30) de l'un des premier et deuxième panneaux (2, 3) de sorte à empêcher le mouvement dudit troisième ou quatrième panneau (6, 7) de sa direction déployée vers sa position escamotée et une position inactive dans laquelle ladite poignée de butée (32) autorise le mouvement dudit troisième ou quatrième panneau (6, 7) entre sa position escamotée et sa position déployée.

9. Bagage pliant (1) selon la revendication 8, dans lequel chaque poignée de butée (32) est, dans sa position active, en contact contre un taquet (35) ménagé à l'extrémité distale dudit troisième ou quatrième panneau (6, 7), ladite poignée de butée (32) et ledit taquet (35) étant agencés pour exercer un couple résistant de frottement s'opposant au déplacement de la poignée de butée (32) de sa position active vers sa position inactive.

10. Bagage pliant (1) selon la revendication 8 ou 9, dans lequel un élément en mousse (31) est interposé entre chacun des troisième et quatrième panneaux (6, 7) et le rebord (30) respectif lorsque lesdits des troisième et quatrième panneaux (6, 7) sont dans leur position déployée.

11. Bagage pliant (1) selon l'une quelconque des revendications 1 à 10, dans lequel le bagage pliant est une valise (1) et dans lequel les première, deuxième, troisième, quatrième, cinquième et sixième panneaux (2, 3, 4, 5, 6, 7) présentent chacun une forme générale rectangulaire définissant un parallélépipède rectangle dans la position déployée, le premier et le deuxième panneaux (2, 3) étant des panneaux latéraux, le troisième et le quatrième (6, 7) formant respectivement un panneau inférieur et un panneau supérieur et forment les deux plus petites faces du parallélépipède rectangle, le cinquième et le sixième panneaux (4, 5) étant respectivement des panneaux arrière et avant et formant les deux plus grandes faces du parallélépipède rectangle.

## Patentansprüche

1. Faltbares Gepäckstück (1), umfassend:
- eine erste und eine zweite starre Platte (2, 3), die parallel zueinander angeordnet sind,
- eine dritte und eine vierte starre Platte (6, 7), die jeweils an einer der ersten und zweiten Platte (2, 3) gelenkig montiert sind zwischen einer aufgeklappten Position, in der sich die dritte oder vierte Platte (6, 7) zwischen der ersten und zweiten Platte (2, 3) senkrecht zu der ersten und zweiten Platte (2, 3) erstreckt, und einer versenkten Position, in der sich die dritte oder vierte Platte (6, 7) parallel zu der ersten und zweiten Platte (2, 3) erstreckt; wobei die dritte und vierte Platte (6, 7), mit der ersten und zweiten Platte (2, 3) einen starren Rahmen definieren, wenn sich die dritte und vierte Platte (6, 7) in ihrer aufgeklappten Position befinden;
- eine fünfte und ein sechste Platte (4, 5), die jeweils die erste und die zweite Platte (2, 3) verbinden und die mit der ersten, der zweiten, der dritten und der vierten Platte (2, 3, 6, 7) einen quaderförmigen inneren Aufbewahrungsraum definieren, wenn sich die dritte und die vierte Platte (6, 7) in ihrer aufgeklappten Position befinden; wobei die fünfte und die sechste Platte (4, 5) in einer x-Richtung senkrecht zu der ersten und der zweiten Platte (2, 3) zwischen einer aufgefalteten Position und einer zusammengefalteten Position derart verformbar sind, dass, wenn sich die dritte und die vierte Platte (6, 7) in ihrer versenkten Position befinden, die erste und die zweite Platte (2, 3) sich einer x-Richtung senkrecht zu der ersten und der zweiten Platte (2, 3) zueinander verschieben können zwischen einer gespreizten Gebrauchsposition, in der sich die fünfte und sechste Platte (4, 5) in ihrer aufgefalteten Position befinden, und einer angenäherten Aufbewahrungsposition, in der sich die fünfte und sechste Platte (4, 5) in ihrer zusammengefalteten Position befinden,
wobei die sechste Platte (4) aus einem starren Material besteht und einen zentralen Abschnitt (17a) und zwei seitliche Abschnitte (17b, 17c) aufweist, die beiderseits des mittleren Abschnitts (17a) entlang x-Richtung angeordnet sind, wobei einer der seitlichen Abschnitte (17b, 17c) an der ersten Platte (2) um eine zur x-Richtung senkrechte geometrische Achse gelenkig montiert ist und der andere der seitlichen Abschnitte an der zweiten Platte (3) um eine zur x-Richtung senkrechte geometrische Achse gelenkig montiert ist, wobei jeder der seitlichen Abschnitte (17b, 17c) relativ zum zentralen Abschnitt (17a) um eine geometrische Achse senkrecht zur x-Richtung drehbeweglich ist, wobei das faltbare Gepäckstück (1) ferner eine Greifvorrichtung (21) aufweist, die am zentralen Abschnitt (17a) der sechsten Platte (4) befestigt ist, wobei das faltbare Gepäckstück mindestens zwei Rollenmechanismen aufweist, die jeweils an der einen und an der anderen der ersten und zweiten Platte (2, 3) beiderseits der dritten Platte (69) befestigt sind.

2. Faltbares Gepäckstück (1) nach Anspruch 1, wobei die fünfte Platte (5) aus einem flexiblen Material hergestellt ist und umfasst:
- einen Rahmen (40), der eine Öffnung definiert, die den Zugang zu dem inneren Aufbewahrungsraum ermöglicht;
- eine bewegliche Klappe (29), die mit dem Rahmen fest verbunden ist und die die Öffnung des Rahmens in einer geschlossenen Position verschließen kann; und
- eine erste Befestigungsvorrichtung (10), die so konfiguriert ist, dass sie die bewegliche Klappe (29), die an dem Rahmen (40) befestigt ist, in ihrer geschlossenen Position hält.

3. Faltbares Gepäckstück (1) nach Anspruch 2, wobei die bewegliche Klappe (29) derart ausgebildet ist, dass sie in einer Klemmposition positioniert werden kann, in der die bewegliche Klappe (29) um die erste und zweite Platte (2, 3) herumgewickelt ist, wenn sich die erste und zweite Platte (2, 3) in ihrer einander angenäherten Position befinden, um sie in der einander angenäherten Position zu halten, wobei das faltbare Gepäckstück (1) eine zweite Befestigungsvorrichtung aufweist, die derart konfiguriert ist, dass sie die bewegliche Klappe (2) in ihrer Klemmposition hält.

4. Faltbares Gepäckstück (1) nach einem der Ansprüche 1 bis 3, wobei die Greifvorrichtung eine Hülse, die am Mittelteil der sechsten Platte befestigt ist, einen Teleskopstiel, der in der Hülse aufgenommen ist, und einen Griff, der an einem Ende des Teleskopstiels befestigt ist, umfasst.

5. Faltbares Gepäck (1) nach Anspruch 1, wobei jeder der seitlichen Abschnitte (17a, 17b) mittels eines oder mehrerer Scharniere (20) gelenkig an einer der ersten und zweiten Platten (2, 3) montiert ist.

6. Faltbares Gepäck (1) nach einem der Ansprüche 1 bis 5, wobei jeder der seitlichen Abschnitte (17b, 17c) mit dem mittleren Abschnitt (17a) durch eine Faltlinie (18, 19) verbunden ist, die den seitlichen Abschnitten (17b, 17c) einen rotativen Freiheitsgrad in Bezug auf den zentralen Abschnitt (17a) verleiht.

7. Faltbares Gepäckstück (1) nach einem der Ansprüche 1 bis 6, das für jede der dritten und vierten Platten (6, 7) eine Verriegelungsvorrichtung aufweist, die derart angeordnet ist, dass sie in einem aktiven Zustand gewährleistet, dass die dritte oder vierte Platte in ihrer aufgefalteten Position (6, 7) gehalten werden.

8. Faltbares Gepäckstück (1) nach einem der Ansprüche 1 bis 7, wobei jede Verriegelungsvorrichtung einen Anschlaggriff (32) aufweist, der an einer der ersten und zweiten Platten (2, 3) schwenkbar montiert ist zwischen einer aktiven Position, in der der Anschlaggriff (32) ein distales Ende einer der dritten und vierten Platten (6, 7) gegen eine Kante (30) einer der ersten und zweiten Platten (2, 3) presst, so dass die Bewegung der dritten oder vierten Platte (6, 7) von ihrer ausgeklappten Position Richtung auf ihre versenkte Position verhindert wird, und einer inaktiven Position, in der der Anschlaggriff (32) eine Bewegung der dritten oder vierten Platte (6, 7) zwischen ihrer versenkten und ausgeklappten Position erlaubt.

9. Faltbares Gepäckstück (1) nach Anspruch 8, wobei sich jeder Anschlaggriff (32) in seiner aktiven Position in Kontakt mit einem Anschlag (35) befindet, der an dem distalen Ende der dritten oder vierten Platte (6, 7) vorgesehen ist, wobei der Anschlaggriff (32) und der Anschlag (35) derart ausgebildet sind, dass sie ein Reibungswiderstandsmoment ausüben, das der Bewegung des Anschlaggriffs (32) aus seiner aktiven Position in Richtung auf seine inaktive Position entgegenwirkt.

10. Faltbares Gepäckstück (1) nach Anspruch 8 oder 9, wobei ein Schaumstoffelement (31) zwischen jeder der dritten und vierten Platten (6, 7) und dem jeweiligen Rand (30) angeordnet ist, wenn sich die dritte und vierte Platte (6, 7) in ihrer aufgeklappten Position befinden.

11. Faltbares Gepäckstück (1) nach einem der Ansprüche 1 bis 10, wobei das faltbare Gepäckstück ein Koffer (1) ist und wobei die erste, zweite, dritte, vierte, fünfte und sechste Platte (2, 3, 4, 5, 6, 7) jeweils eine allgemein rechteckige Form aufweisen, die in der aufgeklappten Position einen rechteckigen Quader definieren, wobei die erste und zweite Platte (2, 3) Seitenplatten sind, wobei die dritte und vierte Platte (6, 7) jeweils eine untere und eine obere Platte und die beiden kleinsten Flächen des rechteckigen Quaders bilden und wobei die fünfte und sechste Platte (4, 5) jeweils eine Rück- und eine Frontplatte sind und die beiden größten Flächen des rechteckigen Quaders bilden.

## Claims

1. A folding piece of luggage (1) including:
- parallel first and second rigid panels (2, 3);
- third and fourth rigid panels (6, 7), each of which is mounted on and articulated to one of the first and second panels (2, 3) between a deployed position in which said third or fourth panel (6, 7) extends between said first and second panels (2, 3), perpendicularly to said first and second panels (2, 3), and a retracted position in which said third or fourth panel (6, 7) extends parallel to said first and second panels (2, 3); the third and fourth panels (6, 7) defining with the first and second panels (2, 3) a rigid frame when the third and fourth panels (6, 7) are in their deployed position;
- fifth and sixth panels (4, 5) each of which connects the first and second panels (2, 3) and that define with the first, second, third and fourth panels (2, 3, 6, 7), when the third and fourth panels (6, 7) are in their deployed position, an internal storage space of parallelepipedal shape; the fifth and sixth panels (4, 5) being deformable in a direction x perpendicular to said first and second panels (2, 3) between an unfolded position and a folded position so that, when the third and fourth panels (6, 7) are in their retracted position, the first and second panels (2, 3) are able to move relative to one another in the direction x between an apart position of use in which the fifth and sixth panels (4, 5) are in their unfolded position and a together storage position in which the fifth and sixth panels (4, 5) are in their folded position,
in which the sixth panel (4) is made from a rigid material and includes a central portion (17a) and two side portions (17b, 17c) that are disposed on respective opposite sides of the central portion (17a) in the direction x, one of the side portions (17b, 17c) being mounted on and articulated to the first panel (2) about a geometrical axis perpendicular to the direction x and the other of the side portions being mounted on and articulated to the second panel (3) about a geometrical axis perpendicular to the direction x, each of said side portions (17b, 17c) being mobile in rotation relative to the central portion (17a) about a geometrical axis perpendicular to the direction x, the folding piece of luggage (1) further including a holding device (21) that is fixed to the central portion (17a) of the sixth panel (4), the folding piece of luggage including at least two castor mechanisms that are respectively fixed to the first and second panels (2, 3) on respective opposite sides of the third panel (6).

2. The folding piece of luggage (1) as claimed in claim 1, in which the fifth panel (5) is made from a flexible material and includes:
- a frame (40) defining an opening enabling access to the internal storage space;
- a mobile flap (29) that is secured to the frame and that is able to close the opening of the frame in a closed position; and
- a first fixing device (10) configured to hold the mobile flap (29) fixed to the frame (40) in its closed position.

3. The folding piece of luggage (1) as claimed in claim 2, in which the mobile flap (29) is adapted to be positioned in a clamping position in which said mobile flap (29) is wrapped around the first and second panels (2, 3) when said first and second panels (2, 3) are in their together position so as to retain them in said together position, the folding piece of luggage (1) including a second fixing device configured to hold the mobile flap (29) in its clamping position.

4. The folding piece of luggage (1) as claimed in any one of claims 1 to 3, in which the holding device includes a sheath that is fixed to the central portion of the sixth panel, a telescopic handle that is housed in said sheath and a handgrip that is fixed to one end of said telescopic handle.

5. The folding piece of luggage (1) as claimed in claim 1, in which each of said side portions (17a, 17b) is mounted on and articulated to one of the first and second panels (2, 3) by means of one or more hinges (20).

6. The folding piece of luggage (1) as claimed in any one of claims 1 to 5, in which each of the side portions (17b, 17c) is connected to the central portion (17a) by a fold line (18, 19) providing a degree of freedom in rotation of said side portions (17b, 17c) relative to the central portion (17a).

7. The folding piece of luggage (1) as claimed in any one of claims 1 to 6, including, for each of the third and fourth panels (6, 7), a locking device adapted when in an active state to retain said third or fourth panel (6, 7) in its deployed position.

8. The folding piece of luggage (1) as claimed in any one of claims 1 to 7, in which each locking device includes a clip (32) that is mounted on and pivoted on one of the first and second panels (2, 3) between an active position in which said clip (32) presses a distal end of one of the third and fourth panels (6, 7) against a rim (30) of one of the first and second panels (2, 3) so as to prevent movement of said third or fourth panel (6, 7) from its deployed direction to its retracted position and an inactive position in which said clip (32) allows movement of said third or fourth panel (6, 7) between its retracted position and its deployed position.

9. The folding piece of luggage (1) as claimed in claim 8, in which each clip (32) is, in its active position, in contact against a tab (35) arranged at the distal end of said third or fourth panel (6, 7), said clip (32) and said tab (35) being adapted to exert a resistive friction torque opposing the movement of the clip (32) from its active position to its inactive position.

10. The folding piece of luggage (1) as claimed in claim 8 or 9, in which a foam element (31) is disposed between each of the third and fourth panels (6, 7) and the respective rim (30) when said third and fourth panels (6, 7) are in their deployed position.

11. The folding piece of luggage (1) as claimed in any one of claims 1 to 10, in which the folding piece of luggage is a suitable (1) and in which the first, second, third, fourth, fifth and sixth panels (2, 3, 4, 5, 6, 7) each has a rectangular general shape defining a rectangular parallelepiped in the deployed position, the first and second panels (2, 3) being side panels, the third and fourth panels (6, 7) respectively forming the lower panel and an top panel and form the smallest two faces of the rectangular parallelepiped, the fifth and sixth panels (4, 5) being respectively back and front panels and forming the largest two faces of the rectangular parallelepiped.
